# FASCICULE DE BREVET EUROPEEN

(11) **EP 3 033 495 B1**
(45) Date de publication et mention de la délivrance du brevet: **31.10.2018**
(21) Numéro de dépôt: 14786954.9
(22) Date de dépôt: 11.08.2014
(51) Int. Cl.: F01D 9/04, F01D 25/24

(54) **AMELIORATION POUR LE VERROUILLAGE DE PIECES DE SUPPORT D'AUBAGE**
VERBESSERUNG AN DER VERRIEGELUNG VON KLINGENTRAGEKOMPONENTEN
IMPROVEMENT FOR THE LOCKING OF BLADE-SUPPORTING COMPONENTS

(30) Priorité: 13.08.2013 FR 1357982
(43) Date de publication de la demande: 22.06.2016
(73) Titulaire: Safran Aircraft Engines, 75015 Paris (FR)
(72) Inventeur: ROSSET, Patrice Jean-Marc, F-77550 Moissy-Cramayel Cedex (FR); GUERARD, Coralie, F-77550 Moissy-Cramayel Cedex (FR); CONDAT, Hélène, F-77550 Moissy-Cramayel Cedex (FR); PRESTEL, Sébatien, F-77550 Moissy-Cramayel Cedex (FR)
(74) Mandataire: Regimbeau
(86) Numéro de dépôt international: PCT/FR2014/052079
(87) Numéro de publication internationale: WO 2015/022468

(56) Documents cités:
- EP-A1- 0 967 364
- EP-A1- 1 099 826
- EP-A1- 2 039 885
- WO-A1-2009/138443
- US-A- 5 197 853

## Description

### DOMAINE DE L'INVENTION

L'invention concerne un ensemble permettant le verrouillage en translation relative de deux pièces de support d'aubage de turbomachine telles que par exemple une plate-forme d'aubage fixe et un anneau de support d'aubage ou un anneau d'aubage mobile et un carter d'anneau.

L'invention s'applique notamment au verrouillage d'une plate-forme d'aubage de distribution de flux de turbomachine à un anneau de support dudit aubage de distribution comme par exemple est connu du document EP 0 967 364.

### ETAT DE LA TECHNIQUE

Un exemple de turbomachine a été illustré en figure 5.

Une turbomachine 1 comporte typiquement une nacelle qui forme une ouverture pour l'admission d'un flux déterminé d'air vers le moteur proprement dit. Généralement, la turbomachine comprend une ou plusieurs sections de compression 3 de l'air admis dans: le moteur (généralement une section basse pression et une section haute pression). L'air ainsi comprimé est admis dans la chambre de combustion 5 et mélangé avec du carburant avant d'y être brûlé.

Les gaz de combustion chauds issus de cette combustion sont ensuite détendus dans différents étages de turbine. Une première détente est faite dans un étage à haute pression 6 immédiatement en aval de la chambre de combustion et qui reçoit gaz à la température la plus élevée. Les gaz sont détendus à nouveau en étant guidés à travers les étages de turbine dits à basse pression 7.

Une turbine, haute pression 6 ou basse pression 7, comporte classiquement un ou plusieurs étages, chacun étant constitué d'une rangée d'aubes de turbine fixes, aussi appelée distributeur, suivie d'une rangée d'aubes mobiles de turbine, qui forment le rotor. Les distributeurs sont fixés ensemble par l'intermédiaire d'un anneau. Le distributeur 2 dévie le flux de gaz prélevé au niveau de la chambre de combustion vers les aubes mobiles de turbine à un angle et une vitesse appropriés afin d'entraîner en rotation ces aubes mobiles et le rotor de la turbine.

Chaque distributeur est sectorisé, c'est-à-dire formé de plusieurs secteurs de distributeur disposés circonférentiellement bout à bout autour d'un axe X-X longitudinal de la turbomachine. Chaque secteur de distributeur comprend une pluralité d'aubes s'étendant radialement par rapport à l'axe X-X de la turbomachine de manière à relier un élément annulaire radialement interne (ou plateforme interne) et un élément annulaire radialement externe (ou plateforme externe), qui forment ensemble une veine annulaire en regard des aubes mobiles de la turbine.

Sur la plate-forme externe du distributeur est monté un anneau de support du distributeur, qui est une pièce de révolution autour de l'axe de la turbomachine. L'anneau et le distributeur doivent être solidaires l'un de l'autre. A cet égard, des moyens de blocage d'une translation relative dans la direction axiale ou radiale (par rapport à l'axe de la turbomachine) doivent être prévus.

On connait d'après le document FR 2 887 920 des verrous appliqués de manière analogue à une section de carter de turbomachine s'étendant autour d'un anneau d'aubage mobile.

Les verrous sont en forme de secteurs de couronne présentant une section transversale en U pour pouvoir recevoir une extrémité aval de l'anneau et d'un secteur de distributeur, chaque verrou étant monté serré, c'est-à-dire sans jeu, sur l'anneau et le carter pour les maintenir solidaires l'un de l'autre.

Cette solution n'est néanmoins pas transposable au verrouillage d'une plate-forme de distributeur (c'est-à-dire d'aubage fixe) à un anneau de support de ce distributeur à cause des contraintes mécaniques et thermiques trop importantes dans ces pièces, résultant respectivement des efforts du flux d'air sur le distributeur et de la dilatation thermique des pièces.

En effet, en cas de serrage d'un verrou sur les pièces, l'absence de jeu entre le verrou d'une part et le distributeur et l'anneau d'autre part, implique que les contraintes dans les pièces se traduisent par des efforts importants appliqués sur le verrou, entraînant la déformation et la dégradation rapide de celui-ci.

Il existe donc un besoin pour un système de durée de vie accrue, permettant de bloquer un anneau de distributeur avec une plate-forme externe de distributeur.

### PRESENTATION DE L'INVENTION

L'invention a pour but de pallier le problème mentionné ci-avant.

En particulier, un but de l'invention est de proposer un ensemble permettant de maintenir ensemble deux pièces de support d'aubage de turbomachine de manière fiable tout en présentant une longue durée de vie.

Un autre but de l'invention est de proposer un ensemble facile à monter.

A cet égard, l'invention a pour objet un ensemble comprenant :
- deux pièces de support d'aubage de turbomachine, les pièces étant de révolution, disposées l'une à l'intérieur de l'autre de manière concentrique autour d'un axe de turbomachine, et
- un système de verrouillage des pièces pour interdire leur translation relative dans les directions axiale et radiale par rapport audit axe, le système de verrouillage comprenant une couronne fendue comportant une section transversale en U adaptée pour recevoir une extrémité des deux pièces,
l'ensemble étant caractérisé en ce que la couronne et l'une des pièces sont conformées pour permettre un engagement par crabotage de la couronne sur la pièce,
et en ce que le système de verrouillage comprend en outre un organe d'arrêt en rotation de la couronne relativement à la pièce avec laquelle elle est engagée par crabotage.

Avantageusement, mais facultativement, l'invention comporte en outre au moins l'une des caractéristiques suivantes:
- la pièce interne est une plate-forme d'aubage fixe ou un anneau d'aubage, et la pièce externe est respectivement un anneau de support d'aubage fixe ou un carter d'anneau.
- la section en U de la couronne comprend deux bras reliés entre eux par une barre transversale, telle que chaque bras se trouve en regard de l'une des pièces lorsque la couronne reçoit l'extrémité des pièces, l'un des bras et la pièce en regard dudit bras présentant des dents de crabot adaptées pour coopérer pour permettre l'engagement par crabotage de la couronne sur ladite pièce.
- la pièce externe et le bras en regard de ladite pièce sont munis des dents de crabot.
- l'organe d'arrêt en rotation comprend :
   o un crochet positionné au niveau de la fente de la couronne et adapté pour recevoir l'extrémité des deux pièces, le crochet comprenant, sur un bras s'étendant le long d'une des pièces, un orifice traversant formant logement, et
   o un pion de fixation du crochet, traversant la pièce le long de laquelle s'étend le bras du crochet, ledit pion étant reçu dans le logement du crochet.
- Le crochet comporte en outre une rainure traversante adjacente au logement et débouchant sur un coté de crochet pour permettre l'insertion du pion dans le logement par la rainure.
- La rainure présente des bords convergents vers le logement pour interdire la sortie du pion une fois inséré dans le logement.
- Le crochet comporte en outre une cavité adjacente au logement, permettant une déformation élastique du crochet lors de l'insertion du pion dans le logement.
- La cavité présente une largeur inférieure à la largeur du pion.
- Le bras du crochet s'étend le long de la pièce externe et le pion traverse ladite pièce.

L'invention a également pour objet une turbomachine comprenant un tel ensemble.

L'invention a également pour objet un procédé de montage d'un tel ensemble comprenant les étapes consistant à :
- monter les deux pièces de révolution l'une à l'intérieur de l'autre de manière concentrique,
- amener la couronne fendue et l'engager par crabotage sur l'une des pièces, et
- positionner l'organe d'arrêt en rotation de la couronne relativement à la pièce.

Avantageusement, mais facultativement, au cours de ce procédé de montage, l'étape de positionnement de l'organe d'arrêt en rotation comprend les étapes consistant à :
- positionner un pion anti-rotation au travers de l'une des pièces, et
- positionner un crochet au niveau de la fente de la couronne, de manière à recevoir l'extrémité des deux pièces, et déplacer le crochet vers les pièces de manière à engager successivement le pion dans la rainure puis dans le logement du crochet.

### DESCRIPTION DES FIGURES

D'autres caractéristiques, buts et avantages de la présente invention apparaîtront mieux à la lecture de la description détaillée qui va suivre, et au regard des dessins annexés donnés à titre d'exemples non limitatifs et sur lesquels :
- Les figures 1a et 1b représentent une vue en coupe transversale d'un ensemble selon un mode de réalisation, respectivement au niveau d'une dent de crabot et au niveau d'un organe d'arrêt en rotation de la couronne sur les pièces.
- La figure 1c représente une vue en coupe transversale d'un ensemble selon un autre mode de réalisation, au niveau d'une dent de crabot.
- La figure 1d représente une vue en coupe transversale d'un ensemble selon un autre mode de réalisation, au niveau d'une dent de crabot.
- La figure 2a représente une vue en perspective partielle d'un anneau de support d'aubage pouvant faire partie de l'ensemble représenté sur les figures 1a et 1b.
- La figure 2b représente une vue de face partielle d'une couronne de verrouillage des pièces.
- Les figures 3a à 3c sont des vues sous différentes perspectives d'un ensemble selon un mode de réalisation de l'invention.
- La figure 3d représente un crochet utilisé pour l'arrêt en rotation d'une couronne.
- La figure 4 représente schématiquement les principales étapes du procédé de montage d'un ensemble selon l'invention.
- La figure 5, déjà décrite, est une vue en coupe d'un exemple de turbomachine sur laquelle l'ensemble selon l'invention peut être mis en oeuvre.

### DESCRIPTION DETAILLEE D'AU MOINS UN MODE DE REALISATION DE L'INVENTION

En référence à la figure 3a, on a représenté un ensemble 100 qui comprend deux pièces de support d'un aubage de turbomachine, les deux pièces étant de révolution, et disposées l'une à l'intérieur de l'autre de manière concentrique autour de l'axe X-X de la turbomachine, visible sur la figure 5.

Par pièce de support d'un aubage de turbomachine, on entend :
- dans le cas d'un aubage fixe, par exemple un aubage de distribution de flux : une plate-forme externe d'aubage reliant entre elles les aubes de l'aubage, ou un anneau de support d'un aubage, qui est disposé autour de ladite plate-forme, ou encore un carter d'anneau d'aubage, disposé autour dudit anneau.
- dans le cas d'un aubage mobile, par exemple un aubage de compresseur: un anneau entourant l'aubage, ou un carter d'anneau, qui est disposé autour dudit anneau.

L'ensemble 100 comprend donc deux pièces de support d'aubage, une pièce radialement interne 10 et une pièce radialement externe 20 disposée autour de la première.

Selon un mode de réalisation préféré, la pièce interne 10 est une plate-forme d'aubage fixe de turbomachine comme un aubage de distribution de flux (également appelé distributeur), la pièce externe 20 étant alors un anneau de support d'aubage fixe.

Selon un mode de réalisation alternatif, la pièce interne 10 est un anneau d'aubage mobile, et la pièce externe 20 est alors un carter d'anneau.

Selon une autre variante, la pièce interne 10 est un anneau de support d'aubage fixe et la pièce externe 20 est un carter d'anneau.

Sur les figures 1a et 1b, on a représenté l'ensemble 100 dans le premier cas. La pièce interne 10 est une plate-forme d'aubage dont on a représenté une aube A. La plate-forme 10 comprend un becquet amont 11 et un becquet aval 12 par rapport au flux d'air, représenté sur la figure par une flèche F. Les becquets amont 11 et aval 12 forment respectivement les extrémités amont et aval de la plate-forme.

L'anneau de support 20 de l'aubage comprend quant à lui, à son extrémité amont, un crochet en U 21 adapté pour recevoir le becquet amont 11 de la plate-forme, et à son extrémité aval un rebord 22 s'étendant vers l'axe et permettant de retenir le becquet aval de la plate-forme axialement vers l'aval.

Le rebord 22 est pourvu d'une encoche 23 adaptée pour pouvoir faire pivoter le coin du becquet aval 12 dans cette encoche lors du positionnement de l'anneau 20 sur la plate-forme. Le support d'anneau pivote ainsi autour de la plate-forme (le pivot se trouvant au niveau du becquet aval), et vient recevoir au niveau du crochet 21 le becquet amont. Il en résulte un jeu axial entre le crochet 21 et le becquet amont 11 une fois que l'anneau se trouve en position sur la plate-forme 10.

De plus, comme visible sur les figures, au niveau du rebord 22 le becquet aval 11 n'est pas retenu radialement.

Dans le cas où la pièce interne 10 est un anneau d'aubage mobile, et où la pièce externe 20 est un carter d'anneau, en référence à la figure 1c, le carter d'anneau 20 comporte des rebords circonférentiels aval 22 qui sont positionnés en regard de rebords circonférentiels aval 12 de l'anneau d'aubage 10.

Une protubérance 13 sur ledit rebord permet d'interdire un déplacement du carter vers l'amont par rapport à l'anneau d'aubage 10. Cependant dans la direction opposée vers l'aval, et dans la direction radiale, les mouvements relatifs du carter 20 et de l'anneau d'aubage 10 ne sont pas bloqués.

L'ensemble 100 comprend donc un système de verrouillage 30 des pièces pour interdire leur translation relative axiale et radiale (par rapport à l'axe de la turbomachine).

Comme visible plus particulièrement sur les figures 2b et 3a à 3c, ce système 30 comprend une couronne 40 présentant une section en U comprenant deux bras 41, 42 parallèles, reliés entre eux à une extrémité par une barre transversale 43.

La longueur de la barre transversale 43 définit l'écartement entre les bras, qui doit être suffisant pour recevoir une extrémité des deux pièces 10, 20. Dans le cas où les pièces sont respectivement une plate-forme d'aubage et un anneau de support, la couronne reçoit, comme illustré sur les figures 1a et 1b, le becquet aval 12 de la plate-forme et le rebord 22 de l'anneau, de sorte qu'un bras interne 41 de la couronne soit en regard d'une face interne du becquet aval 12 et un bras externe 42 soit en regard de la face externe de l'anneau.

Sur la figure 1c, dans le cas d'un anneau d'aubage 10 entouré d'un carter d'anneau 20, la couronne reçoit les rebords circonférentiels aval 12, 22 des deux pièces, le bras interne 41 étant en regard de la face interne du rebord aval 12 de l'anneau, et le bras externe 42 étant en regard de la face externe du rebord aval 22 du carter.

En outre, la couronne 40 est conformée de manière à pouvoir être montée par crabotage sur l'une des pièces.

Avantageusement, la couronne 40 et l'une des pièces, de préférence la pièce externe 20, sont conformées de manière à pouvoir coopérer ensemble par crabotage. A cet égard, elles comprennent des dents de crabot 44, 24, complémentaires, c'est-à-dire que les dents de crabot de chaque pièce sont de longueur égale et réparties à intervalle angulaire constant, et l'intervalle angulaire entre deux dents de crabot 24, 44 d'une pièce correspondant ou étant supérieur à la longueur d'une dent de crabot 44, 24 de l'autre pièce.

Selon un mode de réalisation préféré, qui est illustré sur les figures 1a, 1c, 2b et 3a, les dents de crabot 44 sont des protubérances du bras externe 42 de la couronne, qui font saillie vers l'intérieur, c'est-à-dire vers l'axe de révolution de la couronne.

D'autre part, la pièce externe 20 comprend sur sa surface externe les dents de crabot 24, s'étendant radialement dans la direction opposée de l'axe de révolution de la pièce.

La couronne peut ainsi être montée par crabotage sur les pièces 10, 20 en recevant l'extrémité des deux pièces, ce qui permet d'assurer l'arrêt en translation selon la direction radiale des deux pièces 10, 20 l'une par rapport à l'autre (car la pièce interne 10 est maintenue par la couronne contre la pièce externe), et en translation relative axiale, car les dents de crabot 44 et la barre transversale 43 de la couronne privent la pièce externe 20 de mouvement axial.

De plus, le montage par crabotage de la couronne sur les pièces permet d'autoriser la présence de jeux entre la couronne et les pièces 10,20, qui permettent aux pièces de se dilater, notamment à cause des contraintes thermiques en jeu, sans réduire sur leur durée de vie.

En outre, l'absence de serrage implique que la couronne ne doit pas supporter de contraintes mécaniques importantes. Ceci permet de diminuer le dimensionnement de la couronne, et donc de réduire l'encombrement et la masse de la couronne, ce qui allège la masse de l'ensemble de la turbomachine dans laquelle les pièces 10, 20 sont installées.

Selon un mode de réalisation alternatif représenté en figure 1d, la pièce interne 10 peut comprendre des dents de crabot, positionnées sur sa surface radialement interne et s'étendant radialement. La couronne 40 comprend alors des dents de crabot 44 sur son bras interne 41, les dents faisant alors saillie vers l'extérieur.

La couronne 40 est avantageusement fendue, c'est-à-dire qu'elle s'étend sur un secteur angulaire inférieur à 360°, mais avantageusement supérieur à 350°. La fente 45 de la couronne 40 permet également aux pièces de se dilater en cas de contraintes thermiques sans endommager la couronne ni les pièces elles-mêmes.

Le système de verrouillage 30 des pièces comprend en outre un organe d'arrêt en rotation 50 de la couronne 40 par rapport aux deux pièces 10, 20. Cet organe d'arrêt en rotation est avantageusement positionné au niveau de la fente 45 de la couronne 40.

Comme illustré en figures 1b et 3a à 3c, l'organe d'arrêt en rotation 50 comprend un crochet 51 qui est adapté pour recevoir l'extrémité des deux pièces 10, 20. Dans le cas où les pièces sont une plate-forme d'aubage fixe 10 et un anneau de support 20, les extrémités sont comme précédemment l'extrémité du becquet aval 12 et du rebord 22.

Dans le cas où les pièces sont un anneau d'aubage mobile 10 et un carter d'anneau, les extrémités sont leurs rebords circonférentiels aval 12, 22.

Le crochet 51 comprend en particulier un bras 52 s'étendant le long d'une des pièces 10, 20, avantageusement le long de la pièce externe 20. Le bras 52 comprend un orifice traversant 53 formant logement pour un pion 59 s'étendant au travers d'un orifice (non représenté) prévu dans la pièce le long de laquelle s'étend le bras.

L'orifice 53 présente avantageusement la même forme que la section du pion 59, à savoir avantageusement une forme circulaire.

Lorsque la couronne 40 est montée sur les pièces par crabotage, elle est positionnée de sorte que les dents de crabot 24, 44 soient en regard et qu'ainsi la couronne remplisse son rôle d'arrêt radial et axial.

Dans cette position, le crochet 51 est monté au niveau de la fente 45 pour recevoir les pièces, et le pion 59 est inséré dans le logement 53 du crochet, maintenant ainsi la position angulaire du crochet de la couronne 40 constante. Il en résulte que, le crochet 51 occupant la fente 45 de la couronne, celle-ci ne peut pivoter autour des pièces 10, 20 jusqu'à ce que les dents de crabot ne soient plus en regard et que la couronne 40 puisse être retirée.

Comme visible plus spécifiquement sur la figure 3a et la figure 3d, le crochet 51 comporte en outre une rainure 54 traversante adjacente au logement 53, et débouchant sur l'un des côtés du crochet. De cette manière, le pion peut être inséré dans le logement par glissement dans la rainure jusqu'à arriver dans le logement 53.

La rainure présente de préférence des bords convergents vers le logement, le logement présentant lui-même un diamètre supérieur à l'écartement des bords de la rainure à son extrémité adjacente au logement, pour que le pion, une fois inséré dans le logement par déplacement dans la rainure, ne puisse plus en ressortir.

Ceci nécessite de déformer légèrement le crochet, au niveau des bords de la rainure 54, au moment du passage du pion 59 pour autoriser son passage.

Le crochet 51 comporte alors avantageusement une cavité 55, de préférence traversante, et adjacente au logement, cette cavité 55 se trouvant de préférence à l'opposé de la rainure par rapport au logement, permettant ainsi au crocher 51 de se déformer élastiquement lors de l'insertion du pion 59 dans le logement 53.

Cette cavité 55 présente avantageusement une largeur inférieure au diamètre du logement 53, pour interdire un déplacement du pion depuis le logement 53 vers la cavité 55 une fois inséré dans le logement 53.

On va maintenant décrire, en référence à la figure 4, les principales étapes d'un procédé de montage 1000 de l'ensemble 100 précédemment décrit.

Au cours d'une première étape 1100, on positionne les deux pièces de support d'aubage 10, 20 l'une à l'intérieur de l'autre, de manière concentrique. Les pièces sont emboitées ensemble de manière connue de l'homme de l'art, pour obtenir les dispositions respectivement illustrées en figures 1a, 1b dans un cas et, 1c dans l'autre cas.

On positionne ensuite 1200 une couronne 40 par crabotage sur les pièces. Pour ce faire, on amène 1210 une couronne 40 en décalant les dents de crabot 44 de la couronne par rapport aux dents de crabot 24 d'une des pièces, et en engageant la couronne 40 aux pièces de manière que les extrémités des pièces soient reçues entre les bras 41, 42 de la couronne.

On pivote 1220 ensuite la couronne 40 par rapport aux pièces 10, 20, de sorte que les dents de crabot 44 de la couronne viennent en regard des dents de crabot 24 de la pièce, par exemple la pièce externe 20, et qu'ainsi la couronne forme une butée en translation axial de la pièce.

Enfin, au cours d'une étape 1300, on positionne un organe 50 d'arrêt en rotation de la couronne par rapport aux pièces.

Pour ce faire, on se munit de préférence d'un crochet 51 comprenant une rainure 54 adjacente au logement 53. On engage 1310 un pion anti-rotation 59 au travers de l'une des pièces, et on amène 1320 le crochet 51 au niveau de la fente, de sorte qu'il reçoive l'extrémité des pièces et que le pion 59 soit reçu dans la rainure. On déplace progressivement le crochet 51 pour que le pion 59 se déplace dans la rainure jusqu'à atteindre le logement 53.

Le pion 59 se trouve avantageusement bloqué dans le logement par les bords convergents de la rainure.

On a ainsi proposé un ensemble permettant le verrouillage en translation axiale et radiale de deux pièces de support d'aubage de turbomachine, qui présente une durée de vie importante et qui est simple de montage.

## Revendications

1. Ensemble (100) comprenant :
- deux pièces (10, 20) de support d'aubage de turbomachine, les pièces étant de révolution, disposées l'une à l'intérieur de l'autre de manière concentrique autour d'un axe de turbomachine, et
- un système de verrouillage (30) des pièces (10, 20) pour interdire leur translation relative dans les directions axiale et radiale par rapport audit axe, le système de verrouillage comprenant une couronne fendue (40) comportant une section transversale en U adaptée pour recevoir une extrémité des deux pièces (10, 20),
l'ensemble étant **caractérisé en ce que** la couronne (40) et l'une des pièces (10, 20) sont conformées pour permettre un engagement par crabotage de la couronne (40) sur la pièce (10, 20),
et **en ce que** le système de verrouillage (30) comprend en outre un organe (50) d'arrêt en rotation de la couronne (40) relativement à la pièce (10,20) avec laquelle elle est engagée par crabotage.

2. Ensemble (100) selon la revendication 1, dans lequel la pièce interne (10) est une plate-forme d'aubage fixe ou un anneau d'aubage, et la pièce externe (20) est respectivement un anneau de support d'aubage fixe ou un carter d'anneau.

3. Ensemble (100) selon l'une des revendications 1 ou 2, dans lequel la section en U de la couronne (40) comprend deux bras (41, 42) reliés entre eux par une barre transversale (43), telle que chaque bras (41, 42) se trouve en regard de l'une des pièces (10, 20) lorsque la couronne reçoit l'extrémité des pièces,
l'un des bras (42) et la pièce (20) en regard dudit bras présentant des dents de crabot (44, 24) adaptées pour coopérer pour permettre l'engagement par crabotage de la couronne (40) sur ladite pièce (20).

4. Ensemble (100) selon la revendication 3, dans lequel la pièce externe (20) et le bras (42) en regard de ladite pièce sont munis des dents de crabot (24, 44).

5. Ensemble (100) selon l'une des revendications précédentes, dans lequel l'organe d'arrêt en rotation (50) comprend :
- un crochet (51) positionné au niveau de la fente (45) de la couronne (40) et adapté pour recevoir l'extrémité des deux pièces (10, 20), le crochet (51) comprenant, sur un bras (52) s'étendant le long d'une des pièces, un orifice traversant formant logement (53), et
- un pion (59) de fixation du crochet, traversant la pièce (20) le long de laquelle s'étend le bras du crochet (52), ledit pion (59) étant reçu dans le logement (53) du crochet (51).

6. Ensemble (100) selon la revendication 5, dans lequel le crochet (51) comporte en outre une rainure traversante (54) adjacente au logement (53) et débouchant sur un coté de crochet (51) pour permettre l'insertion du pion dans le logement par la rainure (54).

7. Ensemble selon la revendication 6, dans lequel la rainure (54) présente des bords convergents vers le logement (53) pour interdire la sortie du pion (59) une fois inséré dans le logement (53).

8. Ensemble (100) selon l'une des revendications 5 à 7, dans lequel le crochet (51) comporte en outre une cavité (55) adjacente au logement, permettant une déformation élastique du crochet (51) lors de l'insertion du pion (59) dans le logement (53).

9. Ensemble (100) selon la revendication précédente, dans lequel la cavité (55) présente une largeur inférieure à la largeur du pion (59).

10. Ensemble (100) selon l'une des revendications précédentes, dans lequel le bras (52) du crochet (51) s'étend le long de la pièce externe (20) et le pion (59) traverse ladite pièce (20).

11. Turbomachine (1), comprenant un ensemble selon l'une des revendications précédentes.

12. Procédé de montage (1000) d'un ensemble (100) selon l'une des revendications 1 à 10, comprenant les étapes consistant à :
- monter (1100) les deux pièces de révolution (10, 20) l'une à l'intérieur de l'autre de manière concentrique,
- amener (1200) la couronne fendue (40) et l'engager par crabotage sur l'une des pièces (20), et
- positionner (1300) l'organe d'arrêt en rotation (50) de la couronne (40) relativement à la pièce (20).

13. Procédé (1000) selon la revendication précédente, pour le montage d'un système (100) selon l'une des revendications 6à 10, dans lequel l'étape de positionnement (1300) de l'organe d'arrêt en rotation (50) comprend les étapes consistant à :
- positionner (1310) un pion anti-rotation (59) au travers de l'une des pièces (20), et
- positionner (1320) un crochet (51) au niveau de la fente (45) de la couronne (40), de manière à recevoir l'extrémité des deux pièces (10, 20), et déplacer le crochet (51) vers les pièces de manière à engager successivement le pion (59) dans la rainure (54) puis dans le logement (53) du crochet (51).

## Patentansprüche

1. Anordnung (100), umfassend:
- zwei Klingentragekomponenten (10, 20) einer Turbomaschine, wobei die Komponenten achssymmetrisch sind, wobei die eine im Inneren der anderen konzentrisch um eine Achse der Turbomaschine angeordnet ist, und
- ein Verriegelungssystem (30) der Komponenten (10, 20), um ihre relative Verlagerung in die axiale und radiale Richtung in Bezug auf die Achse zu verhindern, wobei das Verriegelungssystem einen geschlitzten Kranz (40) umfasst, aufweisend einen U-förmigen Querschnitt, der für die Aufnahme eines Endes der zwei Komponenten (10, 20) geeignet ist,
wobei die Anordnung **dadurch gekennzeichnet ist, dass** der Kranz (40) und eine der Komponenten (10, 20) ausgebildet sind, um einen Eingriff durch Klauenkupplung des Kranzes (40) auf der Komponente (10, 20) zu erlauben,
und dass das Verriegelungssystem (30) ferner ein Rotationsarretierungsorgan (50) des Kranzes (40) relativ zu der Komponente (10, 20) umfasst, mit welcher er durch Klauenkupplung im Eingriff ist.

2. Anordnung (100) nach Anspruch 1, wobei die innere Komponente (10) eine feste Klingenplattform oder ein Klingenring ist, und die äußere Komponente (20) jeweils ein fester Klingentragering oder ein Ringgehäuse ist.

3. Anordnung (100) nach einem der Ansprüche 1 oder 2, wobei der U-Querschnitt des Kranzes (40) zwei Arme (41, 42) umfasst, die miteinander durch eine Querstange (43) derart verbunden sind, dass sich jeder Arm (41, 42) gegenüber einer der Komponenten (10, 20) befindet, wenn der Kranz das Ende der Komponenten aufnimmt,
wobei einer der Arme (42) und die Komponente (20) gegenüber dem Arm Klauenkupplungszähne (44, 24) aufweisen, die geeignet sind zusammenzuwirken, um den Eingriff durch Klauenkupplung des Kranzes (40) auf der Komponente (20) zu erlauben.

4. Anordnung (100) nach Anspruch 3, wobei die äußere Komponente (20) und der Arm (42) gegenüber der Komponente mit Klauenkupplungszähnen (24, 44) ausgestattet sind.

5. Anordnung (100) nach einem der vorangehenden Ansprüche, wobei das Rotationsarretierungsorgan (50) umfasst:
- einen Haken (51), der im Bereich des Schlitzes (45) des Kranzes (40) positioniert ist und geeignet, um das Ende der zwei Komponenten (10, 20) aufzunehmen, wobei der Haken (51) auf einem Arm (52), der sich entlang einer der Komponenten erstreckt, eine eine Aufnahme (53) bildende Durchgangsöffnung umfasst, und
- einen Befestigungsstift (59) des Hakens, der die Komponente (20) dergestalt durchquert, wie sich der Arm entlang des Hakens (52) erstreckt, wobei der Stift (59) in der Aufnahme (53) des Hakens (51) aufgenommen ist.

6. Anordnung (100) nach Anspruch 5, wobei der Haken (51) ferner eine durchgängige Rille (54) neben der Aufnahme (53) umfasst, die auf einer Seite des Hakens (51) ausmündet, um das Einsetzen des Stifts in die Aufnahme durch die Rille (54) zu erlauben.

7. Anordnung nach Anspruch 6, wobei die Rille (54) zu der Aufnahme (53) konvergierende Ränder aufweist, um das Lösen des in die Aufnahme (53) eingesetzten Stifts (59) zu verhindern.

8. Anordnung (100) nach einem der Ansprüche 5 bis 7, wobei der Haken (51) ferner einen Hohlraum (55) neben der Aufnahme aufweist, der eine elastische Verformung des Hakens (51) beim Einsetzen des Stifts (59) in die Aufnahme (53) gestattet.

9. Anordnung (100) nach vorangehendem Anspruch, wobei der Hohlraum (55) eine geringere Breite als der Stift (59) aufweist.

10. Anordnung (100) nach einem der vorangehenden Ansprüche, wobei sich der Arm (52) des Hakens (51) entlang der äußeren Komponente (20) erstreckt und der Stift (59) die Komponente (20) durchquert.

11. Turbomaschine (1), umfassend eine Anordnung nach einem der vorangehenden Ansprüche.

12. Verfahren zur Montage (1000) einer Anordnung (100) nach einem der Ansprüche 1 bis 10, umfassend die Schritte, die darin bestehen:
- konzentrisches Montieren (1100) der zwei achssymmetrischen Komponenten (10, 20) ineinander,
- Annähern (1200) des geschlitzten Kranzes (40) und dessen Eingreifen durch Klauenkupplung auf einer der Komponenten (20), und
- Positionieren (1300) des Rotationsarretierungsorgans (50) des Kranzes (40) relativ zu der Komponente (20).

13. Verfahren (1000) nach vorangehendem Anspruch für die Montage eines Systems (100) nach einem der Ansprüche 6 bis 10, wobei der Positionierungsschritt (1300) des Rotationsarretierungsorgans (50) die Schritte umfasst, die darin bestehen:
- Positionieren (1310) eines Anti-Rotations-Stifts (59) durch eine der Komponenten (20), und
- Positionieren (1320) eines Hakens (51) im Bereich des Schlitzes (45) des Kranzes (40) derart, dass das Ende der zwei Komponenten (10, 20) aufgenommen wird, und Verlagern des Hakens (51) in Richtung der Komponenten, um schrittweise den Stift (59) in die Rille (54), dann in die Aufnahme (53) des Hakens (51), einzuführen.

## Claims

1. An assembly (100) comprising:
- two blade-supporting parts (10, 20) of a turbine engine, the parts being axisymmetrical, positioned one inside the other in a concentric way around a turbine engine axis, and
- a system (30) for locking the parts (10, 20) in order to prevent their relative translation in the axial and radial directions with respect to said axis, the locking system comprising a split crown (40) including a U-shape cross-section adapted for receiving an end of both parts (10, 20),
the assembly being **characterized in that** the crown (40) and one of the parts (10, 20) are conformed so as to allow engagement by clutching of the crown (40) on the part (10, 20),
and **in that** the locking system (30) further comprises a member (50) for stopping rotation of the crown (40) relatively to the part (10, 20) with which it is engaged by clutching.

2. The assembly (100) according to claim 1, wherein the internal part (10) is a fixed blading platform or a blading ring, and the external part (20) is a fixed blade-supporting ring or a ring case, respectively.

3. The assembly (100) according to one of claims 1 or 2, wherein the U-shape section of the crown (40) comprises two arms (41, 42) connected together by a transverse bar (43), such that each arm (41, 42) is found facing one of the parts (10, 20) when the crown receives the end of the parts,
one of the arms (42) and the part (20) facing said arm having clutch teeth (44, 24) adapted for cooperating so as to allow engagement by clutching of the crown (40) on said part (20).

4. The assembly (100) according to claim 3, wherein the external part (20) and the arm (42) facing said part are provided with clutch teeth (24, 44).

5. The assembly (100) according to one of the preceding claims, wherein the member (50) for stopping rotation comprises:
- a hook (51) positioned at the slot (45) of the crown (40) and adapted for receiving the end of both parts (10, 20), the hook (51) comprising, on an arm (52) extending along one of the parts, a through-orifice forming a housing (53), and
- a pin (59) for attaching the hook, crossing the part (20) along which extends the arm of the hook (52), said pin (59) being received in the housing (53) of the hook (51).

6. The assembly (100) according to claim 5, wherein the hook (51) further includes a through-groove (54) adjacent to the housing (53) and opening onto one side of the hook (51) in order to allow insertion of the pin into the housing through the groove (54).

7. The assembly according to claim 6, wherein the groove (54) has edges converging towards the housing (53) in order to prevent exit of the pin (59) once it is inserted into the housing (53).

8. The assembly (100) according to one of claims 5 to 7, wherein the hook (51) further includes a cavity (55) adjacent to the housing, allowing elastic deformation of the hook (51) upon inserting the pin (59) into the housing (53).

9. The assembly (100) according to the preceding claim, wherein the cavity (55) has a width smaller than the width of the pin (59).

10. The assembly (100) according to one of the preceding claims, wherein the arm (52) of the hook (51) extends along the external part (20) and the pin (59) crosses said part (20).

11. A turbine engine (1), comprising an assembly according to one of the preceding claims.

12. A method (1000) for mounting an assembly (100) according to one of claims 1 to 10, comprising the steps of:
- mounting (1100) both axisymmetrical parts (10, 20) one inside the other in a concentric way,
- bringing (1200) the split crown (40) and engaging it by clutching on one of the parts (20), and
- positioning (1300) the member (50) for stopping rotation of the crown (40) relatively to the part (20).

13. The method (1000) according to the preceding claim, for mounting a system (100) according to one of claims 6 to 10, wherein the step (1300) for positioning the rotation-stopping member (50) comprises the steps of:
- positioning (1310) an anti-rotation pin (59) through one of the parts (20), and
- positioning (1320) a hook (51) at the slot (45) of the crown (40), so as to receive the end of both parts (10, 20), and displace the hook (51) towards the parts so as to successively engage the pin (59) into the groove (54) and then into the housing (53) of the hook (51).
